# EUROPÄISCHE PATENTSCHRIFT

(11) **EP 1 165 951 B1**
(45) Veröffentlichungstag und Bekanntmachung des Hinweises auf die Patenterteilung: **25.02.2004**
(21) Anmeldenummer: 00929236.8
(22) Anmeldetag: 24.03.2000
(51) Int. Cl.: F02C 9/16, F01D 17/02

(54) **VERFAHREN ZUR REGELUNG EINER DAMPFTURBINE MIT DAMPFENTNAHME, REGELEINRICHTUNG FÜR EINE DAMPFTURBINE MIT DAMPFENTNAHME UND DAMPFTURBINE MIT DAMPFENTNAHME**
METHOD FOR REGULATING A STEAM TURBINE WITH STEAM TAPPING, A REGULATING DEVICE FOR A STEAM TURBINE WITH STEAM TAPPING AND STEAM TURBINE WITH STEAM TAPPING
PROCEDE DE REGULATION D'UNE TURBINE A VAPEUR A SOUTIRAGE DE VAPEUR, DISPOSITIF DE REGULATION Y RELATIF ET TURBINE A VAPEUR A SOUTIRAGE DE VAPEUR

(30) Priorität: 31.03.1999 DE 19914626
(43) Veröffentlichungstag der Anmeldung: 02.01.2002
(73) Patentinhaber: SIEMENS AKTIENGESELLSCHAFT, 80333 München (DE)
(72) Erfinder: JUNK, Rainer, D-91091 Grossenseebach (DE)
(86) Internationale Anmeldenummer: PCT/DE2000/000904
(87) Internationale Veröffentlichungsnummer: WO 2000/060227

(56) Entgegenhaltungen:
- EP-A- 0 704 777
- US-A- 3 724 214
- US-A- 4 056 331
- US-A- 4 146 270
- HAMPEL R ET AL: "DAMPFTURBINENREGELUNG MIT FUZZY-LOGIK STEAM TURBINE CONTROL WITH FUZZY-LOGIC" AUTOMATISIERUNGSTECHNISCHE PRAXIS - ATP,DE,OLDENBOURG VERLAG. MUNCHEN, Bd. 37, Nr. 6, 1. Juni 1995 (1995-06-01), Seiten 32-34,36-38,, XP000511029 ISSN: 0178-2320
- A. BRÜCHER: "Regelung von Dampfturbinen" 1972 , KRAFTWERKUNION AG , MÜHLHEIM/RUHR XP002144200 Seite 53-75

## Beschreibung

Verfahren und Einrichtung zur Regelung einer Dampfturbine mit Dampfentnahme.

Die Erfindung betrifft ein Verfahren zur Regelung einer Dampfturbine mit Dampfentnahme. Die Erfindung betrifft auch eine Regeleinrichtung für eine solche Dampfturbine.

In dem Buch "Regelung von Dampfturbinen" von Adolf Brücher, 2. Aufl., 1972, Kraftwerkunion AG, Mülheim/Ruhr, wird unter dem Kapitel "Reglereinstellblatt bei gesteuerten Entnahmeturbinen" ab Seite 53 die Regelung einer Dampfturbine mit Entnahmedampf, kurz Entnahmeturbine, beschrieben. Bei einer Entnahmeturbine wird an einer bestimmten Stufe Dampf für normalerweise betriebliche Zwecke abgezweigt. Sofern es sich dabei um die Beaufschlagung von Kondensat- oder Speisewasservorwärmern handelt, wird lediglich eine Verbindung von besagter Stufe zu diesen Vorwärmern ohne ein Regelorgan geschaffen. Es handelt sich hierbei um sogenannte ungesteuerte Entnahmen oder Anzapfung. Der Druck einer Anzapfung wird von der Dampfmenge bestimmt, welche die Turbine durchströmt.

Im Gegensatz dazu kann die Anforderung bestehen, Dampf eines bestimmten Drucks zur Verfügung zu haben, ganz gleich, wie hoch sich dabei der Turbinendampfdurchsatz und damit die elektrische Leistung belaufen. Diese Forderung kann aber nur dann erfüllt werden, wenn die Möglichkeit einer Druckhaltung geschaffen wird. In diesem Fall handelt es sich bei der Dampfturbine um eine gesteuerte Entnahmeturbine. Zum Beispiel strömt Dampf in den Hochdruckteil einer solchen Entnahmeturbine. Am Ende des Hochdruckteils strömt der Dampf einerseits in eine Dampfentnahmeleitung und andererseits in einen Niederdruckteil der Turbine. Der durch den Niederdruckteil strömende Dampf kann anschließend sowohl einem Kondensator als auch wiederum einer Entnahmeleitung zugeführt werden. In letzterem Fall spricht man von einer Entnahme-Gegendruckturbine. Eine Entnahmeturbine hat also sowohl die Aufgabe, einen Generator anzutreiben, als auch sogenannten Prozeßdampf für betriebliche Zwecke zur Verfügung zu stellen.

Je nach gewünschter elektrischer Leistung oder gewünschter Prozeßdampfmenge gibt es hinsichtlich der Regelung der Entnahmeturbine unterschiedliche Betriebsaufgaben. Diese sind durch eine unterschiedliche Art der Regelgrößen gekennzeichnet, die zur Regelung herangezogen werden. Die Regelgrößen könnnen z.B. eine Entnahmedampfmenge, eine abgegebene Leistung der Turbine, eine Drehzahl der Turbinenwelle, ein Gegendruck im aus der Turbine strömenden Dampf oder ein Vordruck von in die Turbine strömendem Dampf sein. Eine Betriebsaufgabe wäre somit z.B. durch eine Regelung nach der Entnahmedampfmenge und der Leistung gekennzeichnet. Eine andere Betriebsaufgabe wäre beispielsweise durch eine Regelung nach der Entnahmedampfmenge und dem Gegendruck gekennzeichnet.

Aus der US-PS 4,146,270 ist eine Regeleinrichtung für eine Dampfturbine mit ausgansgsseitig gekoppelter Drehzahl - und Leistungsregelung bekannt. Ein in "Dampfturbinenregelung mit Fuzzy-Logik", R.Hampel, N. Chaker, in ATP Automatisierungstechnische Praxis, 37 (1995) Juni, No. 6, München, DE beschriebener Fuzzy-Regler soll eine solche Regelung bei einer Dampfturbine mit Dampfumleitstationen ermöglichen. Dennoch muß bisher für jede Betriebsaufgabe eine eigene Regelstruktur verwendet werden. Empirisch gewonnene Parameter werden dabei so verknüpft, daß das gewünschte Regelverhalten für die Betriebsaufgabe folgt. Sowohl die Parameter als auch die Verknüpfung der Parameter ist also voneinander verschieden, so daß stats verschiedene Regelstrukturen verwendet werden.

Aufgabe der Erfindung ist die Angabe eines Verfahrens zur Regelung einer Dampfturbine mit Dampfentnahme, das in einfacher und betriebssicherer Weise den Betriebsaufgaben der Dampfturbine gerecht wird. Des weiteren soll eine Regeleinrichtung für eine Dampfturbine mit Dampfentnahme angegeben werden, die die Betriebsaufgaben der Dampfturbine in einfacher Weise und betriebssicher erfüllt.

Bezüglich des Verfahrens wird die genannte Aufgabe erfindungsgemäβ gelöst durch die Merkmale des Anspruchs 1.

Dabei können auch mehrere Zufuhrventile oder auch mehrere Entnahmeventile und entsprechende Regler vorhanden sein. Ein Entnahmeventil kann auch gleichzeitig ein Zufuhrventil sein. Z.B. kann eine Dampfentnahme aus einer ersten Stufe der Dampfturbine dadurch gesteuert sein, daß eine Zufuhr-Dampfmenge (kurz Zufuhrmenge) für eine der ersten Stufe folgenden zweiten Stufe der Dampfturbine so eingestellt wird, daß sich die gewünschte Entnahme-Dampfmenge(kurz Entnahmemenge) als Differenz der der ersten Stufe und der der zweiten Stufe zugeführten jeweiligen Zufuhrmengen ergibt.

Eine Dampfzufuhr oder auch eine Dampfentnahme können je nach Anforderung an jeder Stelle der Dampfturbine erfolgen. Die Betriebsaufgaben werden je nach der gewünschten Abgabe einer Leistung der Turbine oder der gewünschten Entnahmedampfmenge durch die Art der Regelgrößen gekennzeichnet. Zum Beispiel ist eine Betriebsaufgabe durch die Regelung nach der Entnahmedampfmenge und der Drehzahl der Turbine charakterisiert.

Durch die Regelstruktur werden die Regelsignale der Regler in Stellsignale für Stellglieder des Zufuhr- oder Entnahmeventils umgewandelt. Je nach Betriebsaufgabe muß diese Umwandlung in der Betriebsaufgabe angepaßter Weise erfolgen, da jeder Betriebsaufgabe ein unterschiedlicher Betriebsbereich für das Zufuhr- oder Entnahmeventil zugrundeliegt.

Bei der Erfindung wird dazu nur noch eine einzige Regelstruktur für alle Betriebsaufgaben verwendet. Dabei ist jede Betriebsaufgabe nur noch durch jeweils einen eigenen Satz von Parametern für die gemeinsame Regelstruktur charakterisiert. Damit vereinfacht sich die gesamte Regelung der Dampfturbine. Zudem wird eine hohe Betriebssicherheit gewährleistet, da insbesondere bei einem Wechsel von einer ersten zu einer zweiten Betriebsaufgabe durch die gleiche Regelstruktur ein stoßfreies Umschalten erfolgen kann. Dies bedeutet, daß es bei einem Wechsel von einem ersten Regler zu einem zweiten Regler nicht zu einem stoßartigen Wechsel des angesteuerten Stellgliedes kommt. Ein solches stoßartiges Wechseln einer Stellglied position, der bisher nicht gewährleistet werden, konnte da unterschiedliche Regelerstrukturen für die verschiedenen Aufgaben verwendet wurden, hat eine hohe mechanische Belastung für dieses Stellglied zur Folge.

Durch die für alle Betriebsaufgaben gemeinsame Regelstruktur ist es möglich, eine weitgehende Entkopplung der Regelgrößen voneinander sicherzustellen. Dies bedeutet, daß beispielsweise bei einem Verändern einer Entnahmedampfmenge keine signifikante Leistungsänderung bei der Dampfturbine erfolgt. Je nach Betriebsanforderung sind somit die gewünschten Parameter unabhängig voneinander einstellbar. Bei einer Regelung mit verschiedenen Reglerstukturen je Betriebsaufgabe mittels empirisch gewonnener Parameter ist eine solche Entkopplung aufgrund der hohen Parameteranzahl praktisch nicht über den gesamten Betriebsbereich einstellbar. Mit der gemeinsamen Regelstruktur werden demgegenüber in einfacher Weise unter Ausnutzung von Kopplungsfunktionen zwischen den Regelgrößen die Regelstrukturparameter für die jeweilige Betriebsaufgabe so festgelegt, daß die Regelgrößen voneinander entkoppelt sind. Vorzugsweise werden die Parameter weiterhin so bestimmt, daß ein der gewählten Betriebsaufgabe angepaßter Betriebsbereich festgelegt wird.

Bevorzugt ist eine der Regelgrößen eine Entnahmedampfmenge, ein Druck in der Dampfturbine, eine Leistung der Dampfturbine oder eine Drehzahl der Dampfturbine.

Jeder Betriebsaufgabe ist eine diese kennzeichnende Parametergruppe für die Regelstruktur zugeordnet. Bei einem Wechsel von einer ersten der Betriebsaufgaben zu einer zweiten der Betriebsaufgaben erfolgt ein Wechsel von einem ersten Regler zu einem zweiten Regler so, daß Startgrößen für den Ausgang des zweiten Reglers mittels einer Invers-Regelstruktur festgelegt werden. Die Invers-Regelstruktur ist dabei invers zu der Regelstruktur mit der Parametergruppe für die zweite Betriebsaufgabe. Die Startgrößen werden dem zweiten Regler zugeleitet. Der zweite Regler startet somit mit Werten, die der letzten Ansteuerung des ersten Reglers aus der alten Betriebsaufgabe entsprechen. Damit kommt es nicht zu einem plötzlichen Wechsel in der Ansteuerung des Stellgliedes. Die Festlegung der Startgrößen für den zweiten Regler ist durch die Verwendung der gemeinsamen Regelstruktur in einfacher Weise dadurch bestimmt, daß die Startgrößen aus den Stellgrößen des ersten Reglers mittels der Invers-Regelstruktur umgerechnet werden. Die Invers-Regelstruktur entspricht einem Zurückrechnen der Regelstruktur, wobei die Regelstrukturparameter für die neue Betriebsaufgabe zugrundegelegt sind. Ein stoßfreies Umschalten zwischen Betriebsaufgaben ist somit in einfacher Weise realisiert.

Vorzugsweise umfaßt jede Parametergruppe eine Zufuhrventil-Untergruppe und eine Entnahmeventil-Untergruppe, wobei ein erstes der Regelsignale mit einem ersten Parameter und ein zweites der Regelsignale mit einem zweiten Parameter jeder dieser Untergruppen verknüpft werden und wobei zusätzlich mittels eines jeweiligen, jeder Untergruppe zugeordneten Offset-Parameters die Zufuhrventil-Stellgröße bzw. die Entnahmeventil-Stellgröße bestimmt werden.

Bezüglich der Regeleinrichtung wird die genannte Aufgabe erfindungsgemäß gelöst durch die Merkmale des Anspruchs 4.

Die Erfindung wird in einem Ausführungsbeispiel anhand der Zeichnung näher erläutert. Es zeigen schematisch:
- FIG 1: eine Dampfturbine,
- FIG 2: eine Regeleinrichtung für eine Dampfturbine ,
- FIG 3-5: Regelstrukturen für verschiedene Betriebsaufgaben einer Entnahmedampfturbine gemäß dem Stand der Technik,
- FIG 6: eine für alle Betriebsaufgaben einer Entnahmedampfturbine ausgelegte gemeinsame Regelstruktur,
- FIG 7: einen Wechsel von einer ersten Betriebsaufgabe zu einer zweiten Betriebsaufgabe einer Entnahmedampfturbine,
- FIG 8: ein Kopplungsdiagramm für eine Entnahmemenge gemäß dem Stand der Technik, und
- FIG 9: ein Kopplungsdiagramm für eine Entnahmemenge unter Verwendung einer für alle Betriebsaufgaben gleichen Regelstruktur.

Gleiche Bezugszeichen haben in den verschiedenen Figuren die gleiche Bedeutung.

Figur 1 zeigt schematisch eine Dampfturbine 1. Auf einer Dampfturbinenwelle 2 sind hintereinander angeordnet ein Hochdruckteil 3, ein Mitteldruckteil 5 und ein Niederdruckteil 7. Die Dampfturbine 1 ist über die Dampfturbinenwelle 2 mit einem Generator 8 zur Erzeugung elektrischer Energie verbunden. Der Hochdruckteil 3 weist eine Dampfzufuhr 9 auf. Der Mitteldruckteil 5 weist eine Dampfzufuhr 11 auf. Der Niederdruckteil 7 weist eine Dampfzufuhr 13 auf. In den Dampfzufuhren 9, 11, 13 strömende Dampfzufuhrmengen 10, 12, 14 sind über jeweilige Zufuhrventile 15, 17, 19 einstellbar. Das Hochdruckteil 3 weist weiterhin eine Dampfentnahme 21 auf, über die eine Entnahmemenge 22 einstellbar durch ein Entnahmeventil 25 strömt. Das Mitteldruckteil 5 weist eine Dampfentnahme 23 auf, durch die eine Entnahmemenge 24 einstellbar durch ein Entnahmeventil 27 strömt. Das Niederdruckteil 7 weist eine Dampfentnahme 29 auf. Die Zufuhrventile 15, 17, 19 und die Entnahmeventile 25, 27 sind mit einer Regeleinrichtung 30 verbunden.

Im Betrieb der Dampfturbine 1 strömt Dampf von einem nicht dargestellten Dampferzeuger über die Dampfzufuhr 9 gesteuert über das Zufuhrventil 15 in das Hochdruckteil 3. Aus dem Hochdruckteil 3 strömt Dampf einerseits über die Dampfentnahme 21, gesteuert über das Entnahmeventil 25, und andererseits über die Dampfzufuhr 11, gesteuert über das Zufuhrventil 17, in das Mitteldruckteil 5. Das Mitteldruckteil 5 kann auch eine vom Hochdruckteil 3 getrennte Dampfzufuhr aufweisen, also z.B. eine Wiedereinspeisung von Prozeßdampf. Aus dem Mitteldruckteil 5 strömt Dampf gesteuert über das Entnahmeventil 25 über die Dampfentnahme 23 aus und/oder strömt über die Dampfzufuhr 13, gesteuert über das Zufuhrventil 19, in den Niederdruckteil 7.
Die Entnahmeventile 25, 27 können auch mit den Zufuhrventilen 17, 19 zusammengefaßt sein. In diesem Fall werden die Entnahmedampfmengen 22, 24 über die Zufuhrdampfmengen 12, 14 indirekt gesteuert.

Aus dem Niederdruckteil 7 strömt der Dampf über die Dampfentnahme 29 aus. Er kann z.B. einem nicht näher dargestellten Kondensator zugeführt oder, wie auch Dampf aus den Dampfentnahmen 21, 23, betrieblichen Zwecken zugeleitet werden.

Der durch die Dampfturbine 1 strömende Dampf versetzt die Dampfturbinenwelle 2 in eine Rotation mit der Drehzahl D. Die Dampfturbine 1 gibt eine Leistung L an den elektrischen Generator 8 zur Erzeugung elektrischer Energie ab. Vor Eintritt in die Dampfturbine 1, also etwa in der Dampfzufuhr 9, herrscht im Dampf ein Druck PV. Hinter dem Hochdruckteil 3 herrscht im Dampf ein Druck P1. Hinter dem Mitteldruckteil 5 herrscht im Dampf ein Druck P2. Hinter dem Niederdruckteil 7 herrscht im Dampf ein Druck P3. Die Drücke P1, P2, P3 können auch gegebenenfalls an anderer, geeigneter Stelle in den jeweiligen Turbinenteilen 3, 5, 7 gemessen werden. Hinter der Dampfturbine 1 herrscht ein Druck PN. Die Drücke PV, P1, P2, P3, PN können als Regelgrößen zur Regelung der Dampfturbine 1 herangezogen werden. Regelgrößen können z.B. auch die Drehzahl D oder die Leistung L sein. Weitere Regelgrößen können z.B. die Entnahmedampfmengen 22, 24 sein. Je nach den betrieblichen Anforderungen an die Dampfturbine 1 sind z.B. unterschiedliche Entnahmedampfmengen 22, 24 oder unterschiedliche Leistungen L einzustellen. Dementsprechend sind für eine Regelung der Dampfturbine 1 unterschiedliche Regelgrößen je nach Betriebsanforderungen heranzuziehen. Die Verwendung der Regelgrößen kennzeichnet eine Betriebsaufgabe der Dampfturbine 1. Dies wird weiter unten näher erläutert.

Figur 2 zeigt schematisch eine Regeleinrichtung 30. Die Regeleinrichtung 30 weist einen ersten Regler 33 und einen zweiten Regler 35 auf, die zusammen ein Reglerpaar 36 bilden. Der erste Regler 33 und der zweite Regler 35 sind jeweils mit einer gemeinsamen Regelstruktur 37 verbunden. Die Regelstruktur 37 ist mit einem ersten Kennliniengeber 39 und mit einem zweiten Kennliniengeber 41 verbunden. Der erste Kennliniengeber 39 ist mit einem Stellglied 43 verbunden. Der zweite Kennliniengeber 41 ist mit einem zweiten Stellglied 45 verbunden. Das erste Stellglied 43 dient der Betätigung eines ersten Ventils V1. Das zweite Stellglied 45 dient der Betätigung eines zweiten Ventils V2. Die Ventile V1,V2 können jeweils z.B. ein Zufuhrventil 15,17,19 oder ein Entnahmeventil 25,27 für Dampf sein.

Dem ersten Regler 33 wird eine erste Regelgröße R1 zugeleitet. Dem zweiten Regler 35 wird eine zweite Regelgröße R2 zugeleitet. Der erste Regler 33 gibt ein erstes Regelsignal YE an die Regelstruktur 37. Der zweite Regler 35 gibt ein zweites Regelsignal YS an die Regelstruktur 37. Aus der Regelstruktur 37 wird gemäß der aktuell vorliegenden Betriebsaufgabe ein erstes Stellsignal S1 an den ersten Kennliniengeber 39 und ein zweites Stellsignal S2 an den zweiten Kennliniengeber 41 ausgegeben. Die Kennliniengeber 39, 41 ,steuern ihre jeweils zugeordneten Stellglieder 43, 45 so an, daß die Ventile V1, V2 gemäß der Regelaufgabe eingestellt werden.

Die Figuren 3 bis 5 zeigen Auführungen von Regelstrukturen 37 gemäß dem Stand der Technik. In Figur 3 wird gemäß einer ersten Betriebsaufgabe BA ein erstes Regelsignal YE mit einem zweiten Regelsignal YS unter Verwendung empirisch gewonnener Parameter K1, K2, K3, K4, Y1, Y2, Y3, Y4, KHP, KLP2, KLP1 so verknüpft, daß Stellsignale S1, S2, S3 zur geeigneten Ansteuerung der Ventile V1, V2, V3 ausgegeben werden. Die Figuren 4 und 5 zeigen Verknüpfungen der Regelsignale YE, YS gemäß jeweils einer anderen Betriebsaufgabe BB, BC. Die komplexen Verknüpfungen unter Verwendung einer Vielzahl von Parametern sind aufwendig zu bestimmen. Es ist praktisch unmöglich, eine Entkopplung der Regelsignale YE, YS über den gesamten Betriebsbereich zu erreichen. Zudem kann nicht sichergestellt werden, daß bei einem Wechsel von einer ersten der Betriebsaufgaben BA, BB, BC zu einer zweiten der Betriebsaufgaben BA, BB, BC keine schlagartige Änderung in der Ansteuerung der Stellglieder erfolgt. Dies liegt daran, daß jede Regelstruktur 37 unabhängig Stellsignale S1, S2, S3 produziert, so daß bei einem Wechsel zwischen den Regelstrukturen 37, also bei einem Wechsel der Betriebsaufgabe BA, BB, BC im allgemeinen unterschiedliche Stellsignale S1, S2, S3 vorliegen, so daß es zu einem stoßartigen Wechsel in der Ansteuerung der Stellglieder für die Ventile V1, V2, V3 kommt. Dies kann hohe mechanische Belastungen und auf Dauer Schäden zur Folge haben.

Die Figur 6 zeigt eine Regelstruktur 37, die für alle Betriebsaufgaben, wie z.B. gemäß der Figuren 3 bis 5, verwendbar ist. Die Regelstruktur 37 umfaßt einen Parametersatz 50. Der Parametersatz 50 ist in Untergruppen 51, 53, 55 unterteilt. Zum Beispiel ist die Untergruppe 51 eine Zufuhrventil-Untergruppe und die Untergruppe 53 eine Entnahmeventil-Untergruppe. Jede Untergruppe 51, 53, 55 umfaßt einen ersten Parameter AV1, AV2, AV3 und einen zweiten Parameter BV1, BV2, BV3. Weiterhin umfaßt jede Untergruppe 51, 53, 55 jeweils einen Offset-Parameter CV1, CV2, CV3. Das erste Regelsignal YE wird mit Hilfe der zweiten Parameter BV1, BV2, BV3 umgerechnet. Das zweite Regelsignal YS wird mit Hilfe der ersten Parameter AV1, AV2, AV3 umgerechnet. Diese Umrechnungen erfolgen in jeder der Untergruppen 51, 53, 55. Die Ergebnisse jeder der Umrechnungen werden miteinander innerhalb der Untergruppe 51, 53, 55 unter Hinzunahme der jeweiligen Offsetparameter CV1, CV2, CV3 miteinander verknüpft. Mit jeder der Untergruppen 51, 53, 55 wird ein Stellsignal S1, S2, S3 aus dieser Verknüpfung ermittelt. Der Parametersatz 50 ist der aktuellen Betriebsaufgabe angepaßt und so bestimmt, daß sich einerseits eine Entkopplung der Regelgrößen R1, R2 ergibt und andererseits die Betriebsbereiche für die Betriebsaufgabe festgelegt sind.

Figur 7 zeigt schematisch einen Wechsel von einer ersten Betriebsaufgabe BA zu einer zweiten Betriebsaufgabe BB. Bei der ersten Betriebsaufgabe BA erfolgt in der geschilderten Weise über das Reglerpaar 36A aus den Regelgrößen R1A und R2A eine Erzeugung der Regelsignale YEA und YSA, die mittels der Regelstruktur 37A in Stellsignale S1A, S2A für Ventile V1, V2, umgerechnet werden. Bei einem Wechsel zur Betriebsaufgabe BB wird die gleiche Regelstruktur 37 mit einem neuen Parametersatz 50 verwendet. Dies ist in Figur 7 als Regelstruktur 37B gekennzeichnet. In der Betriebsaufgabe BB werden dem Reglerpaar 36B die Regelgrößen R1B und R2B zugeführt. An die Regelstruktur 37B werden vom Reglerpaar 36B die Regelsignale YEB und YSB übermittelt. Aus der Regelstruktur 37B werden daraus die Stellsignale S1B und S2B abgeleitet.

Ein stoßfreies Umschalten zwischen den Betriebsaufgaben BA, BB wird dadurch erreicht, daß die Stellsignale S1A, S2A aus der Betriebsaufgabe BA mittels einer Invers-Regelstruktur 37BI in Startsignale YES und YSS umgerechnet werden. Die Startsignale YES und YSS werden dem Reglerpaar 36B der neuen Betriebsaufgabe BB als Startwerte zugeführt, so daß in der Betriebsaufgabe BB eine Ansteuerung mit Stellsignalen S1B und S2B beginnt, die den letzten Werten der Stellsignale S1A und S2A aus der Betriebsaufgabe BA entsprechen. Somit erfolgt keine schlagartig unterschiedliche Ansteuerung der Stellglieder. Die Inversregelstruktur 37BI entspricht einer Umkehrung der Regelstruktur 37 mit dem Parametersatz 50 der zweiten Betriebsaufgabe BB. Mit der Verwendung der für alle Betriebsaufgaben BA, BB, BC gleichen Regelstruktur 37 ist somit in einfacher Weise sichergestellt, daß ein stoßfreies Umschalten zwischen den Betriebsaufgaben BA, BB, BC erfolgt.

Ein weiterer großer Vorteil der Verwendung der einzigen Regelstruktur 37 ist, daß die Regelgrößen R1, R2 über nahezu den gesamten Betriebsbereich voneinander entkoppelt werden. Figur 8 zeigt die Kopplung einer der Regelgrößen R1, hier eine Entnahmedampfmenge 22, 24, mit einer zweiten Regelgröße R2, hier eine Leistung L, gemäß dem Stand der Technik. Die Linien sind aus Punkten gleicher Entnahmedampfmenge 22, 24 gebildet. Die an den Linien stehenden Zahlenwerte geben die Entnahmedampfmenge 22, 24 in Kg/s an. Die Achsen zeigen die den Regelgrößen R1, R2 zugeordneten Regelsignale YE und YS. Man erkennt, daß in großen Intervallen des Betriebsbereiches eine starke Abhängigkeit der Entnahmedampfmenge 22, 24 auch vom Regelsignal YS besteht. Insbesondere in einem Bereich zwischen Null und 25% der Werte für YS besteht eine solche starke Kopplung.

Demgegenüber zeigt Figur 9 ein solches Kopplungsdiagramm unter Verwendung der Regelstruktur 37. Über nahezu den gesamten Betriebsbereich ist die Entnahmedampfmenge R1, 22, 24 vom der Regelgröße ,Leistung L' zugeordneten Regelsignal YS entkoppelt.

## Patentansprüche

1. Verfahren zur Regelung einer Dampfturbine (1), bei dem eine Dampfzufuhr (9,11,13) über ein Zufuhrventil (15,17,19) und eine Dampfentnahme (21,23) über ein Entnahmeventil (25,27) geregelt werden,
- wobei ein erster Regler (36A) oder ein zweiter Regler (36B) abhängig von diesem jeweils zugeführten Regelgrößen (R1A, R2A; R1B, R2B) ein erstes Regelsignal (YEA;YEB) und ein zweites Regelsignal (YSA; YSB) an eine Regelstruktur (37A; 37B) ausgeben,
- wobei bei einem aufgabenspezifischen Wechsel zwischen den Reglern (36A,36B) unter Verwendung einer stets gleichen Regelstruktur (37) mit einem in Untergruppen (51,53) mit jeweils einem ersten Parameter (AV1,AV2) und einem zweiten Parameter (BV1, BV2) unterteilten Parametersatz (50) innerhalb jeder Untergruppe (51,53) das Ergebnis einer Umrechnung des ersten Regelsignals (YE) mit dem zweiten Parameter (BV1,BV2) und das Ergebnis einer Umrechnung des zweiten Reglersignals (YS) mit dem ersten Parametern (AV1,AV2) miteinander verknüpft werden, und
- wobei mit einer ersten Untergruppe (51) ein dem Zufuhrventil (15,17,19) zugeleitetes erstes Stellsignal (S1) und mit einer zweiten Untergruppe (53) ein dem Entnahmeventil (25,27) zugeleitetes zweites Stellsignal (S2) ermittelt wird.

2. Verfahren nach Anspruch 1, wobei bei einem Wechsel vom ersten Regler (36A) auf den zweiten Regler (36B) Startgrößen (YES,YSS) für dessen Ausgang mittels einer Invers-Regelstruktur (37BI) bestimmt werden, die invers zu der Regelstruktur (37) mit der Parametergruppe (50) für den zweiten Regler (36B) ist.

3. Verfahren nach Anspruch 1 oder 2, wobei das erste Stellsignal (S1) und das zweite Stellsignal (S2) mittels eines einer jeden Untergruppe (51,53) zusätzlich zugeordneten Offset-Parameters (CV1, CV2) bestimmt werden.

4. Regeleinrichtung (30) für eine Dampfturbine (1) mit zwei Reglern (36A,36B), die abhängig von diesen jeweils zugeführten Regelgrößen (R1A,R2A;R1B,R2B) ein erstes Regelsignal (YEA;YEB) und ein zweites Regelsignal (YSA;YSB) an eine den beiden Reglern (36A,36B) gleiche Regelstruktur (37) ausgeben,
- wobei die Regelstruktur (37) mit einem in Untergruppen (51,53) mit jeweils einem ersten Parameter (AV1,AV2) und einem zweiten Parameter (BV1,BV2) unterteilten Parametersatz (50) innerhalb jeder Untergruppe (51,53) das Ergebnis einer Umrechnung des ersten Regelsignals (YE) mit dem zweiten Parameter (BV1,BV2) und das Ergebnis einer Umrechnung des zweiten Reglersignals (YS) mit dem ersten Parametern (AV1,AV2) miteinander verknüpft, und
- wobei eine erste Untergruppe (51) ein erstes Stellsignal (S1) für das Zufuhrventil (15,17,19) und eine zweite Untergruppe (53) ein zweites Stellsignal (S2) für das Entnahmeventil (25,27) erzeugt.

5. Regeleinrichtung (30) nach Anspruch 4, wobei eine der Regelgrößen (R1,R2) eine Entnahmedampfmenge (22,24), ein Druck (P) im Dampf für die Dampfturbine (1), eine Leistung (L) der Dampfturbine (1) oder eine Drehzahl (D) der Dampfturbine (1) ist.

6. Regeleinrichtung (30) nach Anspruch 4 oder 5, wobei jeder Parametersatz (50) eine Zufuhrventil-Untergruppe (51) und eine Entnahmeventil-Untergruppe (53) umfasst.

## Claims

1. Method for closed-loop control of a steam turbine (1), in which a steam feed (9, 11, 13) is regulated via a feed valve (15, 17, 19), and a steam bleed (21, 23) is regulated via a bleed valve (25, 27),
- in which case a first regulator (36A) or a second regulator (36B) emit a first closed-loop control signal (YEA; YEB) and a second closed-loop control signal (YSA; YSB) to a regulating structure (37A; 37B) as a function of the controlled variables (R1A, R2A; R1B, R2B) respectively fed to them,
- in which case, during a task-specific change between the regulators (36A, 36B) by using a regulating structure (37) which is always the same and has a parameter set (50) subdivided into subgroups (51, 53) each having a first parameter (AV1, AV2) and a second parameter (BV1, BV2), within each subgroup (51, 53), the result of a conversion of the first closed-loop control signal (YE) using the second parameter (BV1, BV2) and the result of a conversion of the second closed-loop control signal (YS) using the first parameters (AV1, AV2) are linked to each other, and
- in which case a first actuating signal (S1) fed to the feed valve (15, 17, 19) is determined with a first subgroup (51), and a second actuating signal (S2) fed to the bleed valve (25, 27) is determined with a second subgroup (53).

2. Method according to Claim 1, in which case when a change is made from the first regulator (36A) to the second regulator (36B), initial variables (YES, YSS) for its output are determined by means of an inverse closed-loop control structure (37BI), which is the inverse of the closed-loop control structure (37) having the parameter group (50) for the second regulator (36B).

3. Method according to Claim 1 or 2, in which case the first actuating signal (S1) and the second actuating signal (F2) are determined by means of an offset parameter (CV1, CV2) additionally assigned to each subgroup (51, 53).

4. Closed-loop control device (30) for a steam turbine (1) with two regulators (36A, 36B) which, as a function of controlled variables (R1A, R2A; R1B, R2B) fed to these in each case, emit a first closed-loop control signal (YEA; YEB) and a second closed-loop control signal (YSA; YSB) to a closed-loop control structure (37) that is the same in both regulators (36A, 36B),
- in which case the closed-loop control structure (37) having a parameter set (50) subdivided into subgroups (51, 53), each having a first parameter (AV1, AV2) and a second parameter (BV1, BV2) within each subgroup (51, 53), links the result of a conversion of the first closed-loop control signal (YE) with the second parameter (BV1, BV2) and the result of a conversion of the second closed-loop control signal (YS) with the first parameters (AV1, AV2) to each other, and
- in which case a first subgroup (51) generates a first actuating signal (S1) for the feed valve (15, 17, 19), and a second subgroup (53) generates a second actuating signal (S2) for the bleed valve (25, 27).

5. Closed-loop control device (30) according to Claim 4, in which case one of the controlled variables (R1, R2) is a bleed steam flow rate (22, 24), a pressure (P) in the steam for the steam turbine (1), a power (L) of the steam turbine (1) or a rotation speed (D) of the steam turbine (1).

6. Closed-loop control device (30) according to Claim 4 or 5, in which case each parameter set (50) comprises a feed valve subgroup (51) and a bleed valve subgroup (53).

## Revendications

1. Procédé pour réguler une turbine à vapeur (1), selon lequel on régule une alimentation en vapeur (9, 11, 13) au moyen d'une valve d'alimentation (15, 17, 19) et un soutirage de vapeur (21, 23) au moyen d'une valve de drainage (25, 27),
- selon lequel un premier régulateur (36A) ou un deuxième régulateur (36B) délivrent, en fonction de ces grandeurs de régulation respectivement acheminées (R1A, R2A ; R1B, R2B), à une structure de régulation (37A ; 37B) un premier signal de régulation (YEA ; YEB) et un deuxième signal de régulation (YSA, YSB),
- selon lequel, en cas de passage - spécifique à une tâche - d'un des régulateurs (36A, 36B) à l'autre, en utilisant une structure de régulation (37) toujours identique comportant un ensemble de paramètres (50) subdivisé en sous-groupes (51, 53) composés chacun d'un premier paramètre (AV1, AV2) et d'un deuxième paramètre (BV1, BV2), à l'intérieur de chaque sous-groupe (51, 53) le résultat d'une conversion du premier signal de régulation (YE) à l'aide du deuxième paramètre (BV1, BV2) et le résultat d'une conversion du deuxième signal de régulation (YS) à l'aide du premier paramètre (AV1, AV2) sont mis en liaison l'un avec l'autre et
- selon lequel on établit à l'aide d'un premier sous-groupe (51) un premier signal de commande (S1) acheminé à la valve d'alimentation (15, 17, 19) et à l'aide d'un deuxième sous-groupe (53) un deuxième signal de commande (S2) acheminé à la valve de drainage (25, 27).

2. Procédé selon la revendication 1, selon lequel, lorsqu'on passe du premier régulateur (36A) au deuxième régulateur (36B), des grandeurs initiales (YES, YSS) pour sa sortie sont déterminées à l'aide d'une structure de régulation inverse (37BI) qui est l'inverse de la structure de régulation (37) dont le groupe de paramètres (50) sert au deuxième régulateur (36B).

3. Procédé selon la revendication 1 ou 2, selon lequel le premier signal de commande (S1 ) et le deuxième signal de commande (S2) sont déterminés à l'aide d'un paramètre de correction (CV1, CV2) associé par ailleurs à chacun des sous-groupes (51, 53)

4. Installation de régulation (30) pour une turbine à vapeur (1) comportant deux régulateurs (36A, 36B) qui délivrent, en fonction de ces grandeurs de régulation respectivement acheminées (R1A, R2A ; R1B, R2B), à une structure de régulation (37A ; 37B) un premier signal de régulation (YEA ; YEB) et un deuxième signal de régulation (YSA, YSB),
- dans laquelle la structure de régulation (37) comportant un ensemble de paramètres (50) subdivisé en sous-groupes (51, 53) composés chacun d'un premier paramètre (AV1, AV2) et d'un deuxième paramètre (BV1, BV2), met en liaison l'un avec l'autre à l'intérieur de chaque sous-groupe (51, 53) le résultat d'une conversion du premier signal de régulation (YE) à l'aide du deuxième paramètre (BV1, BV2) et le résultat d'une conversion du deuxième signal de régulation (YS) à l'aide du premier paramètre (AV1, AV2) et
- dans laquelle un premier sous-groupe (51) produit un premier signal de commande (S1) pour la valve d'alimentation (15, 17, 19) et un deuxième sous-groupe (53) un deuxième signal de commande (S2) pour la valve de drainage (25, 27).

5. Installation de régulation (30) selon la revendication 4, dans laquelle une des grandeurs de régulation (R1, R2) est une quantité de vapeur de soutirage (22, 24), une pression (P) dans la vapeur pour la turbine à vapeur (1), une puissance (L) de la turbine à vapeur (1) ou une vitesse de rotation (D) de la turbine à vapeur (1 ).

6. Installation de régulation (30) selon la revendication 4 ou 5, dans laquelle chaque ensemble de paramètres (50) comprend un sous-groupe (51) pour la valve d'alimentation et un sous-groupe (53) pour la valve de drainage.
